# EUROPÄISCHE PATENTSCHRIFT

(11) **EP 2 754 839 B1**
(45) Veröffentlichungstag und Bekanntmachung des Hinweises auf die Patenterteilung: **13.07.2016**
(21) Anmeldenummer: 13195643.5
(22) Anmeldetag: 04.12.2013
(51) Int. Cl.: E06B 3/96, E06B 3/976, E06B 1/36, E06B 1/52, E06B 3/263, E06B 7/23

(54) **Rahmen oder T-Verbindung und Verfahren zur Montage eines Rahmens oder einer T-Verbindung**
Frame or T-shaped joints and method for fitting a frame or a T-shaped connection
Cadre ou liaison en T et procédé de montage d'un cadre ou d'une liaison en T

(30) Priorität: 11.01.2013 DE 102013100240
(43) Veröffentlichungstag der Anmeldung: 16.07.2014
(73) Patentinhaber: SCHÜCO International KG, 33609 Bielefeld (DE)
(72) Erfinder: Leistner, Andreas, 33378 Rheda-Wiedenbrück (DE); Ferrari-Hoh, Sebastian, 33609 Bielefeld (DE); Matthies, Danijel, 33775 Versmold (DE); Finkemeyer, Carsten, 32257 Bünde (DE); El Fartoukh, Abdelaziz, 33609 Bielefeld (DE); Gehle, Jörn, 33813 Oerlinghausen (DE)
(74) Vertreter: Dantz, Jan Henning

(56) Entgegenhaltungen:
- EP-A1- 1 712 723
- DE-A1- 3 133 378
- DE-C2- 2 460 417
- DE-U1-202010 008 921
- GB-A- 1 460 169
- US-A- 3 023 466

## Beschreibung

Die vorliegende Erfindung betrifft einen Blendrahmen für ein Fester oder eine Tür mit einem Rahmen oder einer T-Verbindung und einem Dichtungsprofil, das mit einem Fußteil an einem Rahmenprofil festgelegt ist, wobei das Dichtungsprofil in einem mittleren Bereich des Rahmenprofils angeordnet ist, sowie ein Verfahren zur Montage eines Rahmens oder einer T-Verbindung.

Die EP 1 712 723 offenbart einen Rahmen für ein Fenster oder eine Tür, bei dem im mittleren Bereich ein Dichtungsprofil aus einem Vollmaterial, also ohne Hohlkammern, vorgesehen ist. Das Dichtungsprofil ist im Eckbereich des Rahmens über ein Eckelement geführt, das einen bogenförmigen Abschnitt aufweist, um ein starkes Knicken des Dichtungsprofils zu vermeiden. Diese Führung des Dichtungsprofils ermöglicht zwar einen bogenförmigen Verlauf, der allerdings beim Schließen eines Fenster- oder Türflügels stört und leicht beschädigt werden kann. Zudem ist die Bauhöhe des Dichtungsprofils begrenzt, da der Fensterflügel innerhalb des gebogenen Abschnittes des Dichtungsprofils bewegbar sein muss.

Auch bei der EP 1 972 749 ist ein Rahmenprofil gezeigt, bei dem ein Dichtungsprofil in einem mittleren Bereich des Rahmens angeordnet und im Eckbereich umgebogen wird. Der umgebogene Abschnitt steht vergleichsweise stark in den Innenraum des Eckbereichs hervor und erfordert daher große Spaltmaße zum Flügel.

Die DE 24 60 417 offenbart ein Verfahren zum Formen einer Ecke an einem Dichtungsstreifen, bei dem eine Aussparung vorgesehen wird, in die ein Eckteil aufgesetzt wird, damit Fahrzeugtüren besser abgedichtet werden können.

Die DE 31 33 378 zeigt eine Mitteldichtung für einen Rahmen mit einer hervorstehenden Dichtlippe. In der DE 20 2010 008 921 ist eine verbesserte Mitteldichtung gezeigt, die über zwei Veankerungsfüße an einem Blendrahmen fixierbar ist.

In der GB 1 460 169 wird eine Türdichtung mit einer Hohlkammer offenbart, in die ein Verstärkungselement eingefügt ist, um im Eckbereich eine verbesserte Formstabilität zu erhalten. Auch in der US 3,023,466 wird ein Dichtungsprofil gezeigt, das im Eckbereich gebogen ist und über eine Einlage fixiert wird.

Es ist daher Aufgabe der vorliegenden Erfindung, einen Blendrahmen für ein Fenster oder eine Tür sowie ein Verfahren zur Montage eines Rahmens oder einer T-Verbindung zu schaffen, die eine verbesserte Verlegung des Dichtungsprofils im Eckbereich ermöglichen und für eine hohe Wärmedämmung sorgen.

Diese Aufgabe wird mit einem Blendrahmen mit den Merkmalen des Anspruches 1 sowie einem Verfahren zur Montage eines Rahmens oder einer T-Verbindung mit den Merkmalen des Anspruches 13 gelöst.

Erfindungsgemäß ist das Dichtungsprofil in einem Eckbereich des Rahmens oder der T-Verbindung an der Außenseite eingeschnitten und winklig ausgerichtet. Dadurch kann das Dichtungsprofil in einem wesentlich kleineren Radius gebogen werden, so dass im Eckbereich ein Hervorstehen des Dichtungsprofils durch einen nur schwach gerundeten Abschnitt vermieden wird. Zudem kann das Dichtungsprofil über den Einschnitt im Eckbereich positionsgenau ausgerichtet werden und starke Materialbeanspruchungen im Knickbereich werden vermieden.

Gemäß einer bevorzugten Ausgestaltung der Erfindung ist an dem Einschnitt des Dichtungsprofils ein Eckelement angeordnet. Das Eckelement kann zur Ausrichtung des winklig ausgerichteten Dichtungsprofils dienen und eine Vorfixierung des Dichtungsprofils in der ausgerichteten Position ermöglichen.

Das Dichtungsprofil ist vorzugsweise als Hohlkammerprofil ausgebildet, insbesondere aus einem elastischen Material. Die Hohlkammern können mindestens 40 %, insbesondere mindestens 50 % des Volumens des Dichtungsprofils einnehmen. Das Dichtungsprofil weist bevorzugt eine äußere Wand mit dem Fußteil und eine innere Wand auf, an der ein Dichtungsvorsprung ausgebildet ist, wobei die äußere Wand und die innere Wand über mehrere Zwischenwände miteinander verbunden sind. Die innere Wand und die äußere Wand sowie die Zwischenwände sind an ihren Oberflächen jeweils verhautet, so dass ein Einschneiden über einen Teil der Zwischenwände möglich ist, ohne das Dichtungsprofil weiter zu beschädigen. Dabei kann ein Einschnitt eingebracht werden, der durch eine äußere Wand und zumindest teilweise durch einen Bereich der Zwischenwände verläuft, vorzugsweise werden die Zwischenwände vollständig durchtrennt, so dass ein einfaches Umbiegen des Dichtungsprofils im Eckbereich ermöglicht wird.

Vorzugsweise weist das Eckelement mindestens einen Kanal zum Verteilen von Dichtungsmasse auf. Der Kanal kann dann einen oder mehrere Verteilungsabschnitte aufweisen, um die Bereiche abzudichten, an denen zwei Rahmenprofile aneinander anliegen, beispielsweise die Gehrungsfläche zweier Rahmenprofile oder die Stoßfläche.

Für eine leichte Montage ist das Eckelement zumindest teilweise aus einem elastischen Material hergestellt und kann an Stegen des Rahmenprofils verrastbar sein. Das Eckelement kann an zwei benachbarten Rahmenprofilen im Eckbereich verrastet werden, so dass es positionsgenau im Eckbereich gehalten wird.

Für eine gute Vorfixierung des Dichtungsprofils im Eckbereich kann das Eckelement Vorsprünge aufweisen, die in Hohlkammern des Dichtungsprofils einfügbar sind. Dadurch kann das Dichtungsprofil auch außerhalb der Rahmenprofile an dem Eckelement vormontiert und dann zusammen mit dem Eckelement im Eckbereich fixiert werden. Es ist natürlich auch möglich, das Eckelement zunächst im Eckbereich eines Rahmens oder einer T-Verbindung zu fixieren, und dann das Dichtungsprofil an dem Eckelement festzulegen, wobei die Vorsprünge eine leichte Überprüfung ermöglichen, ob das Dichtungsprofil korrekt an dem Eckelement montiert wurde.

Das Eckelement kann dabei im Wesentlichen einen quaderförmigen Steg aufweisen, an dem die Vorsprünge zur Fixierung des Dichtungsprofils ausgebildet sind, wobei in dem quaderförmigen Steg mindestens ein Kanal zum Verteilen von Dichtungsmasse ausgebildet ist, der sich senkrecht zur Ebene eines Füllungselementes in dem Rahmen oder der T-Verbindung erstreckt.

Für eine einfache Montage wird das Dichtungsprofil umlaufend an einem Rahmen vorgesehen. Dabei können die beiden stirnseitigen Enden des Dichtungsprofils auf Stoß aneinander anliegen, was noch zu ausreichenden Dichteigenschaften führt. Dabei können vier Eckelemente an einem Rahmen vorgesehen sein, mittels denen ein einstückiges Dichtungsprofil ausgerichtet wird.

Für die Montage eines entsprechenden Rahmens oder einer T-Verbindung wird zunächst ein Dichtungsprofil an einer Außenwand eingeschnitten und dann an dem eingeschnittenen Abschnitt geknickt, um es winklig auszurichten. In den eingeschnittenen Abschnitt wird dann ein Eckelement eingefügt, um das Dichtungsprofil an einem Rahmenprofil des Rahmens oder einer T-Verbindung zu montieren. Dadurch kann das Dichtungsprofil im Eckbereich durchgehend ausgebildet sein, ohne dass das Dichtungsprofil zu weit in den Innenbereich hervorsteht.

Für eine einfache Montage des Eckelementes kann dieses an einem oder zwei Rahmenprofilen im Eckbereich verrastet werden. Nach der Montage des Eckelementes kann dann ein Dichtmittel in einen Kanal in dem Eckelement eingespritzt werden, um den Eckbereich optimiert abzudichten.

Die Erfindung wird nachfolgend anhand mehrerer Ausführungsbeispiele mit Bezug auf die beigefügten Zeichnungen näher erläutert. Es zeigen:
- Figuren 1A und 1 B: zwei perspektivische Ansichten eines Eckbereichs eines erfindungsgemäßen Rahmens;
- Figuren 2A bis 2C: mehrere Ansichten eines Eckbereiches einer erfindungsgemäßen T-Verbindung;
- Figuren 3A bis 3C: mehrere Schnittansichten durch ein Rahmenprofil mit eingezogenem Dichtungsprofil;
- Figur 4: eine Schnittansicht durch das Dichtungsprofil an dem Rahmenprofil;
- Figuren 5A und 5B: zwei Ansichten bei der Montage eines Eckelementes an dem Dichtungsprofil;
- Figuren 6A bis 6C: mehrere Schnittansichten durch ein Rahmenprofil im Bereich eines Eckelementes;
- Figuren 7A bis 7I: mehrere Ansichten eines Eckelementes für einen Rahmen oder eine T-Verbindung, und
- Figuren 8A bis 8C: mehrere Ansichten des Eckelementes der Figur 7 in Explosionsdarstellungen.

Ein Rahmen 1 umfasst ein erstes Rahmenprofil 2 und ein zweites Rahmenprofil 3, die winklig zueinander ausgerichtet sind, vorzugsweise rechtwinklig. Hierfür sind die Rahmenprofile 2 und 3 entlang einer Gehrungsfläche 4 aneinander anliegend.

In Figur 1B ist an dem Rahmenprofil 2 und dem Rahmenprofil 3 im Eckbereich ein Eckelement 5 gezeigt, das in der Verlängerung zu einem Dichtungsprofil 6 angeordnet ist, das sowohl an dem Rahmenprofil 2 als auch an dem Rahmenprofil 3 fixiert ist. Im Eckbereich ist das Dichtungsprofil 6 mit kleinem Radius umgebogen.

In Figur 2A ist eine T-Verbindung 1' dargestellt, bei der ein erstes Rahmenprofil 2' mit einem zweiten Rahmenprofil 3' verbunden ist, wobei die Rahmenprofile 2' und 3' rechtwinklig zueinander ausgerichtet sind. Das Rahmenprofil 3' ist stirnseitig an einer Stoßfläche 4' an dem Rahmenprofil 2' fixiert. Wie in Figur 2B gezeigt ist, kann auch in dem Eckbereich einer solchen T-Verbindung 1' ein Eckelement 5 montiert werden, mittels dem ein Dichtungsprofil 6 ausgerichtet werden kann. Das Dichtungsprofil 6 ist in Figur 2C an den Rahmenprofilen 2' und 3' fixiert und im Eckbereich rechtwinklig umgebogen.

In Figur 3A ist das Dichtungsprofil 6 in einer am Rahmenprofil 2 montierten Position gezeigt. Das Rahmenprofil 2 ist baugleich zu dem Rahmenprofil 3 ausgebildet und auch die Rahmenprofile 2' und 3' können entsprechend ausgebildet sein. Das Rahmenprofil 2 umfasst eine Innenschale 20 aus Aluminium und eine Außenschale 22 aus Aluminium, die über Isolierstege 21 aus Kunststoff miteinander verbunden sind. An der Außenschale 22 ist eine Nut 23 für eine äußere Dichtung vorgesehen. Die Begriffe "innen" und "außen" beziehen sich auf die bevorzugte Einbausituation eines Fensters oder einer Tür mit einem Rahmenprofil 2, 3, 2' oder 3' und sind bei umgekehrten Einbau auch austauschbar.

An dem Isoliersteg 21 ist eine Nut 24 ausgebildet, in die ein Fußteil 60 des Dichtungsprofils 6 eingefügt ist und über die nach inneren gerichteten Stege der Nut 24 fixiert wird.

Das Dichtungsprofil 6 ist als Hohlkammerprofil ausgebildet und weist eine äußere Wand 61 und eine innere Wand 62 auf, wobei an der inneren Wand 62 ein Dichtungsvorsprung 69 angeformt ist. Die innere Wand 62 ist mit der äußeren Wand 61 über mehrere Zwischenwände miteinander verbunden. Die Begriffe "innen" und "außen" beziehen sich hier auf den Eckbereich, in dem das Dichtungsprofil 6 umgebogen wird und daher radial innere und äußere Bereiche vorhanden sind.

In Figur 3B ist das Rahmenprofil 2 der Figur 3A zusammen mit einem Flügelprofil 7 gezeigt, das relativ zu dem Rahmenprofil 2 bewegbar ist. Das Flügelprofil ist als wärmegedämmtes Verbundprofil ausgebildet und weist an seiner Außenseite eine Anlagefläche 71 auf, die mit einem Dichtungsprofil zusammenwirkt, das in der Nut 23 fixiert ist. Das Flügelprofil 7 weist an der Innenseite eine Nut 72 auf, an der eine Innendichtung eingezogen wird, die mit der Innenschale 20 des Rahmenprofils 2 zusammenwirkt, so dass das Dichtungsprofil 6 als Mitteldichtung ausgebildet ist, die zwischen einer äußeren und einer inneren Dichtung angeordnet ist. Das Dichtungsprofil 6 erstreckt sich im Wesentlichen über die Breite der Isolierstege 21.

Das Dichtungsprofil 6 liegt mit dem Dichtvorsprung 69 an einem Block 70 an, der Teil eines Isoliersteges des Flügelprofils 7 ist. In der geschlossenen Position verformt der Block 70 das Dichtungsprofil 6, wie dies in Figur 3C gezeigt ist. Der Dichtungsvorsprung 69 liegt mit einer Dichtfläche an dem Block 70 an, wobei das Dichtungsprofil 6 im Bereich der inneren Wand 62 nach links in Figur 3C verschoben wurde. Hierfür ist die innere Wand 62 relativ zu der äußeren Wand 61 über die Zwischenwände 63, 64, 65 und 66 nach Art eines Parallelogrammlenkers verschiebbar, wobei in Figur 3C die Ursprungsposition der Zwischenwand 63 gestrichelt dargestellt ist und die verschwenkte Position mit 63'. Durch die Verbindung der inneren Wand 62 mit der äußeren Wand 61 über mehrere Zwischenwände 63, 64, 65 und 66 kann der Dichtungsvorsprung 69 mit geringen Federkräften in eine Richtung senkrecht zur Ebene eines Füllungselementes innerhalb des Flügelrahmens 7 verschoben werden.

In Figur 4 ist das Dichtungsprofil 6 im Detail dargestellt. Das Dichtungsprofil 6 besteht aus einem elastischen Material, insbesondere einem geschäumten Zell- oder Moosgummi, das an den Innenseiten verhautet ist. Das Dichtungsprofil 6 weist eine äußere Wand 61 und eine innere Wand 62 auf, wobei der Begriff "außen" und "innen" sich auf einen Eckbereich eines Rahmens oder einer T-Verbindung beziehen, an der die äußere Wand 61 außen liegend und die innere Wand 62 innen liegend vorgesehen ist.

Die äußere Wand 61 und die innere Wand 62 sind über vier Zwischenwände 63, 64, 65, und 66 miteinander verbunden, wobei die Anzahl der Zwischenwände 63, 64, 65, 66 variiert werden kann, um die Anzahl der Hohlkammern in dem Dichtungsprofil 6 zu variieren. An der äußeren Wand 62 ist ferner eine Trennwand 68 ausgebildet, die freihängend ausgebildet ist und sich nicht bis zu der äußeren Wand 61 erstreckt. An der äußeren Wand 61 ist ferner noch ein Fußteil 60 mit einem pilzkopfförmigen Querschnitt gezeigt und benachbart zu dem Fußteil 60 ist ein Stützsteg 67 vorgesehen, der das Dichtungsprofil 6 unterstützt, wenn der Dichtungsvorsprung 69 in eine geschlossene Position geschoben wird, wie dies in Figur 3C gezeigt ist.

In Figur 5A ist das Dichtungsprofil 6 in einem Zustand bei der Montage gezeigt. Das Dichtungsprofil 6 wird in einem Eckbereich eingeschnitten, wobei zumindest die äußere Wand 61 durchtrennt wird, aber vorzugsweise auch ein Teil der Zwischenwände 63, 64, 65 und 66, die beispielsweise auch vollständig durchtrennt werden können. Lediglich die innere Wand 62 muss zumindest teilweise zusammenhängend verbleiben, so dass das Dichtungsprofil 6 nach dem Einschnitt winklig ausgerichtet werden kann, wie dies in Figur 5A gezeigt ist. Durch das Einschneiden und Knicken des Dichtungsprofils 6 werden die Hohlkammern geöffnet und in dem Eckbereich des Dichtungsprofils 6 wird ein Eckelement 5 angeordnet. Das Eckelement 5 ist im Wesentlichen durch einen quaderförmigen Steg gebildet, der winklig hervorstehende Vorsprünge 53, 54 und 55 aufweist, die in die einzelnen Hohlkammern des Dichtungsprofils 6 eingefügt werden können. Ferner weist das Eckelement 5 zwei rechtwinklig hervorstehende Platten 52 auf, die an einem Rahmenprofil 2, 3, 2', 3' fixiert werden können und zudem für die Verteilung einer Dichtmasse sorgen. Über einen Kanal 10 wird nach der Montage eine Dichtmasse in das Eckelement 5 injiziert.

Wie in Figur 5B gezeigt ist, passt sich das Eckelement 5 im Wesentlichen formschlüssig an die eingeschnittenen Stirnkanten des Dichtungsprofils 6 an und verschließt diese. Eine Oberseite 51 des Eckelementes 5 ist im Wesentlichen flächenbündig mit einer Außenseite des Dichtungsprofils 6 ausgerichtet und die Vorsprünge 53, 54 und 55 sind in die Hohlkammern des Dichtungsprofils 6 eingefügt, so dass das Dichtungsprofil 6 über das Eckelement 5 in der winkligen Position vorfixiert gehalten ist.

In Figur 6A ist das Dichtungsprofil 6 in einer am Eckelement 5 montierten Position gezeigt, wobei das Eckelement 5 an dem Rahmenprofil 2 fixiert ist. Die Platten 52 an dem Eckelement 5 weisen nutförmige Kanäle 13 und 14 auf, in die Stege der Nut 23 an der Außenschale 22 des Rahmenprofils 2 eingreifen. Wie in Figur 6B gezeigt ist, kann das Eckelement 5 zwischen der Außenschale 22 und der Innenschale 20 fixiert werden, wobei hierfür an dem Eckelement 5 benachbart zu der Oberseite 51 ein Rastelement 46 in eine Nut 26 an der Innenschale 20 eingreift. Auf der gegenüberliegenden Seite ist an dem Eckelement 5 ebenfalls ein Rastmittel 56 vorgesehen, das in eine Nut 25 an der Außenschale 22 eingreift. Die Rastmittel 46 und 56 in dem Eckelement 5 sind zumindest teilweise elastisch ausgebildet und ermöglichen ein Verrasten des Eckelementes 5 bei der Montage. Es ist auch möglich, das Eckelement 5 insgesamt aus einem Material mit einer gewissen Elastizität auszubilden oder zumindest einzelne Abschnitte aus einem elastischen Material vorzusehen.

An der Oberseite 51 stehen seitlich Stege 49 hervor, die das Dichtungsprofil 6 in der am Eckelement 5 montierten Position übergreifen. Das Dichtungsprofil 6 ist dann zwischen den Stegen 49 an der Oberseite 51 und einer am Eckelement 5 angeordneten Platte 57 klemmend fixiert.

In Figur 6C ist ein Schnitt durch das Eckelement 5 gezeigt, wobei der Kanal 10 zum Verteilen von Dichtmasse erkennbar ist. Der Kanal 10 ist über einen oder mehrere Verteilungsabschnitte mit den Kanälen 13 und 14 verbunden, so dass an der Oberseite 51 injizierte Dichtmasse über den Kanal 10 im Eckbereich verteilt wird. Bei dem in Figur 6C gezeigten Ausführungsbeispiel mündet der Kanal 10 im Bereich der Gehrungsfläche 4 zweier Rahmenprofile 2 und 3, wobei über die Kanäle 13 und 14 auch eine Abdichtung im Bereich einer Stoßfläche 4' durch die Dichtmasse hergestellt werden kann. Ferner sind an dem Kanal 10 Öffnungen 16 auf der dem Dichtungsprofil 6 zugewandten Seite vorgesehen, um Dichtmasse auch in die Hohlkammern des Dichtprofils 6 einzuspritzen und diesen Bereich sicher abzudichten. Auf der von dem Dichtungsprofil 6 abgewandten Seite ist eine weitere Öffnung 18 an dem Kanal 10 vorgesehen, um auch in diesen Bereich Dichtmasse injizieren zu können.

Das Eckelement 5 besteht dabei vorzugsweise aus Kunststoff und kann formstabil in dem Eckbereich zweier Rahmenprofile 2 und 3 bzw. 2' und 3' fixiert werden, wobei für eine einfache Montage das Eckelement 5 über ein oder mehrere Rastmittel 46 und 56 verrastbar ist.

In den Figuren 7A bis 7I ist das Eckelement 5 im Detail gezeigt. Das Eckelement 5 umfasst an dem quaderförmigen Steg mehrere stegförmige Vorsprünge 53, 54 und 55, die in die Hohlkammern des Dichtungsprofils 6 einfügbar sind. Die Vorsprünge 53, 54, 55 sind dabei winklig ausgerichtet, vorzugsweise im Wesentlichen in einem rechten Winkel, um das Dichtungsprofil 6 in einer winkligen Position vorfixieren zu können. An einer Oberseite 51 des Eckelementes 5 ist eine Öffnung eines Kanals 10 ausgebildet, in den eine Düse zum Injizieren von Dichtmasse einfügbar ist. Die Dichtmasse wird dann über den Kanal 10 verteilt, wobei der Kanal 10 auf der gegenüberliegenden Seite im Bereich der Platten 52 angeordnet ist und dort über einen ersten Verteilungsabschnitt 12 Dichtmasse entlang der Gehrungsfläche 4 eines Rahmens 1 verteilt. Der erste Verteilungsabschnitt 12 ist über zwei nutförmige Verteilungsabschnitte 11 verbunden, die die Dichtmasse zu den nutförmigen Kanälen 13 und 14 transportieren. An dem Kanal 14 ist eine Öffnung 15 ausgebildet, die an der Oberseite der Platte 52 vorgesehen ist und die eine optische Kontrolle ermöglicht, ob ausreichend Dichtmasse in das Eckelement 5 injiziert wurde, denn bei einer ausreichenden Befüllung des Eckelementes 5 tritt Dichtmasse aus der Öffnung 15 heraus.

An dem Eckelement 5 sind ferner an gegenüberliegenden Seiten Rastelemente 55 und 56 ausgebildet, die an einem Rahmenprofil 2 an entsprechenden Stegen oder Nuten 26 und 25 verrastet werden können. In einem mittleren Bereich des Eckelementes 5 ist ferner eine Platte 57 vorgesehen, die spitz nach vorne zuläuft und eine Außenwand des Dichtungsprofils untergreift. Dadurch sind die Platten 52 beabstandet von den Dichtungsprofil 6 angeordnet. Zwischen den Platten 52 und der Platte 57 ist eine Aussparung 17 vorgesehen, die bei Bedarf zum Injizieren von Dichtmasse eingesetzt wird, indem die Bodenwand der Aussparung 17 durchbrochen wird, so dass dann eine Düse in den Kanal 10 eingefügt werden kann.

Wie in den Figuren 8A bis 8C gezeigt ist, ist das Eckelement 5 zweiteilig ausgebildet und umfasst ein erstes Teil 58 aus einem weicheren, elastischen Material und ein zweites Teil 59 aus einem eher formstabilen Material. Das erste Teil 58 aus weicherem Material ermöglicht ein Verrasten des Eckelementes 5 an einem Rahmenprofil 2, 3, 2', 3'. Das erste Teil 58 weist hierfür eine Hülse 40 auf, die in den Kanal 10 an dem zweiten Teil 59 eingesteckt werden kann, so dass nach der Montage das erste Teil 58 und das zweite Teil 59 fest miteinander verbunden sind.

Für die Montage eines Rahmens oder einer T-Verbindung wird ein Dichtungsprofil 6 im Bereich einer äußeren Wand 61 und vorzugsweise auch im Bereich der Zwischenwände 63, 64, 65 und 66 eingeschnitten und umgebogen bzw. umgeknickt. In dem eingeschnittenen Abschnitt wird dann ein Eckelement 5 eingefügt, wie dies in den Figuren 5A und 5B gezeigt ist. Das Eckelement 5 kann dabei wahlweise schon an einem Rahmen 1 oder einer T-Verbindung 1' vormontiert sein oder lose an dem Dichtungsprofil 6 montiert werden, damit dann die Einheit aus Dichtungsprofil 6 und Eckelement 5 an einem Rahmen 1 oder einer T-Verbindung 1' montiert werden kann. Nach der Montage des Dichtungsprofils 6 an dem Rahmen 1 oder der T-Verbindung 1' wird dann Dichtmasse in den Kanal 10 injiziert und in dem Eckelement 5 verteilt, um die Rahmenprofile 2, 3, 2', 3' entsprechend abzudichten.

Bei der Montage eines Rahmens wird das Dichtungsprofil 6 über vier Eckelemente 5 gehalten, wobei das Dichtungsprofil 6 vorzugsweise einstückig vorgesehen wird. Das Dichtungsprofil 6 liegt im Bereich der Endabschnitte mit den Stirnseiten aneinander an, um eine ausreichende Abdichtung zu erhalten. Optional ist es auch möglich, ein Verbindungselement an den Endabschnitten des Dichtungsprofils 6 vorzusehen.

### Bezugszeichenliste

- 1: Rahmen
- 1': T-Verbindung
- 2, 2', 3, 3': Rahmenprofil
- 4: Gehrungsfläche
- 4': Stoßfläche
- 5: Eckelement
- 6: Dichtungsprofil
- 7: Flügelprofil
- 10: Kanal
- 11: Verteilungsabschnitt
- 12: Verteilungsabschnitt
- 13: Kanal
- 14: Kanal
- 15: Öffnung
- 16: Öffnung
- 17: Aussparung
- 18: Öffnung
- 20: Innenschale
- 21: Isoliersteg
- 22: Außenschale
- 23: Nut
- 24: Nut
- 25: Nut
- 26: Nut
- 40: Hülse
- 46: Rastmittel
- 49: Stege
- 51: Oberseite
- 52: Platten
- 53: Vorsprung
- 54: Vorsprung
- 55: Vorsprung
- 56: Rastmittel
- 57: Platte
- 58: erstes Teil
- 59: zweites Teil
- 60: Fußteil
- 61: äußere Wand
- 62: innere Wand
- 63, 63': Zwischenwand
- 64: Zwischenwand
- 65: Zwischenwand
- 66: Zwischenwand
- 67: Stützsteg
- 68: Trennwand
- 69: Dichtungsvorsprung
- 70: Block
- 71: Anlagefläche
- 72: Nut

## Patentansprüche

1. Blendrahmen für ein Fenster oder eine Tür mit einem Rahmen (1) oder einer T-Verbindung (1') und einem Dichtungsprofil (6), das mit einem Fußteil (60) an einem Rahmenprofil (2, 2', 3, 3') festgelegt ist, wobei das Dichtungsprofil (6) in einem mittleren Bereich des Rahmenprofils (2, 2', 3, 3') angeordnet ist, **dadurch gekennzeichnet, dass** das Dichtungsprofil (6) in einem Eckbereich des Rahmens (1) oder der T-Verbindung (1') an der Außenseite eingeschnitten und winklig ausgerichtet ist.

2. Blendrahmen nach Anspruch 1, **dadurch gekennzeichnet, dass** an dem Einschnitt des Dichtungsprofils (6) ein Eckelement (5) angeordnet ist.

3. Blendrahmen nach Anspruch 1 oder 2, **dadurch gekennzeichnet, dass** das Dichtungsprofil (6) als Hohlkammerprofil ausgebildet ist.

4. Blendrahmen nach einem der vorhergehenden Ansprüche, **dadurch gekennzeichnet, dass** das Dichtungsprofil (6) eine äußere Wand (61) mit dem Fußteil (60) und eine innere Wand (62) aufweist, an der ein Dichtvorsprung (69) ausgebildet ist, und die äußere Wand (61) und die innere Wand (62) über mehrere Zwischenwände (63, 64, 65, 66) miteinander verbunden sind.

5. Blendrahmen nach einem der vorhergehenden Ansprüche, **dadurch gekennzeichnet, dass** das Dichtungsprofil (6) eine äußere Wand (61) und eine innere Wand (62) aufweist, die über Zwischenwände (63, 64, 65, 66) miteinander verbunden sind und an dem Dichtungsprofil (6) ein Einschnitt vorgesehen ist, der sich durch die äußere Wand (61) und zumindest durch einen Bereich der Zwischenwände (63, 64, 65, 66) erstreckt.

6. Blendrahmen nach einem der vorhergehenden Ansprüche, **dadurch gekennzeichnet, dass** an dem Eckelement (5) mindestens ein Kanal (10) zum Verteilen von Dichtungsmasse ausgebildet ist.

7. Blendrahmen nach einem der vorhergehenden Ansprüche, **dadurch gekennzeichnet, dass** das Eckelement (5) zumindest teilweise aus einem elastischen Material hergestellt ist und an Stegen (25, 26) eines Rahmenprofils (2, 2', 3, 3') verrastbar ist.

8. Blendrahmen nach einem der vorhergehenden Ansprüche, **dadurch gekennzeichnet, dass** das Eckelement (5) Vorsprünge (53, 54, 55) aufweist, die in Hohlkammern des Dichtungsprofils (6) einfügbar sind.

9. Blendrahmen nach einem der vorhergehenden Ansprüche, **dadurch gekennzeichnet, dass** das Dichtungsprofil (6) umlaufend an dem Rahmen (1) vorgesehen ist.

10. Blendrahmen nach Anspruch 9, **dadurch gekennzeichnet, dass** die beiden stirnseitigen Enden des Dichtungsprofils (6) auf Stoß aneinander anliegen.

11. Blendrahmen nach Anspruch 9 oder 10, **dadurch gekennzeichnet, dass** vier Eckelemente (5) an dem Rahmen (1) vorgesehen sind, mittels denen ein einstückiges Dichtungsprofil (6) ausgerichtet ist.

12. Blendrahmen nach einem der vorhergehenden Ansprüche, **dadurch gekennzeichnet, dass** der Rahmen (1) ein erstes Rahmenprofil (2) und ein zweites Rahmenprofil (3) aufweist, die rechtwinklig zueinander ausgerichtet sind.

13. Verfahren zur Montage eines Rahmens (1) oder einer T-Verbindung (1'), insbesondere Blendrahmen für ein Fenster oder eine Tür, mit den folgenden Schritten:
- Einschneiden eines mit mindestens einer Hohlkammer versehenen Dichtungsprofils (6) an einer Außenwand (61);
- Knicken des Dichtungsprofils (6) an dem eingeschnittenen Abschnitt;
- Einfügen eines Eckelementes (5) an dem eingeschnittenen Abschnitt, und
- Montage des Dichtungsprofils (6) an einem Rahmenprofil (2, 2', 3, 3') zur Herstellung eines Rahmens (1) oder einer T-Verbindung (1').

14. Verfahren nach Anspruch 13, **dadurch gekennzeichnet, dass** das Eckelement (5) an ein oder zwei Rahmenprofilen (2, 2', 3, 3') im Eckbereich verrastet wird.

15. Verfahren nach Anspruch 13 oder 14, **dadurch gekennzeichnet, dass** nach der Montage des Eckelementes (5) ein Dichtmittel in einen Kanal (10) in dem Eckelement (5) eingespritzt wird.

## Claims

1. A frame for a window or a door having a framework (1) or a T-connection (1') and a seal profile (6) which is fixed with a base part (60) on a framework profile (2, 2', 3, 3'), wherein the seal profile (6) is arranged in a middle region of the framework profile (2, 2', 3, 3'), **characterized in that** the seal profile (6) is notched on the outer side and aligned at an angle in a corner region of the framework (1) or the T-connection (1').

2. The frame according to Claim 1, **characterized in that** a corner element (5) is arranged on the notch of the seal profile (6).

3. The frame according to Claim 1 or 2, **characterized in that** the seal profile (6) is designed as a hollow chamber profile.

4. The frame according to any one of the preceding claims, **characterized in that** the seal profile (6) has an outer wall (61) having the base part (60) and an inner wall (62), on which a seal projection (69) is formed, and the outer wall (61) and the inner wall (62) are connected to one another via multiple intermediate walls (63, 64, 65, 66).

5. The frame according to any one of the preceding claims, **characterized in that** the seal profile (6) has an outer wall (61) and an inner wall (62), which are connected to one another via intermediate walls (63, 64, 65, 66), and a notch is provided on the seal profile (6), which extends through the outer wall (61) and at least through a region of the intermediate walls (63, 64, 65, 66).

6. The frame according to any one of the preceding claims, **characterized in that** at least one channel (10) for distributing sealing compound is formed on the corner element (5).

7. The frame according to any one of the preceding claims, **characterized in that** the corner element (5) is produced at least partially from an elastic material and can be latched onto webs (25, 26) of a framework profile (2, 2', 3, 3').

8. The frame according to any one of the preceding claims, **characterized in that** the corner element (5) has projections (53, 54, 55), which are insertable into hollow chambers of the seal profile (6).

9. The frame according to any one of the preceding claims, **characterized in that** the seal profile (6) is provided peripherally on the framework (1).

10. The frame according to Claim 9, **characterized in that** the two frontal ends of the seal profile (6) abut one another.

11. The frame according to Claim 9 or 10, **characterized in that** four corner elements (5) are provided on the framework (1), by means of which a one-piece seal profile (6) is aligned.

12. The frame according to any one of the preceding claims, **characterized in that** the frame (1) has a first framework profile (2) and a second framework profile (3) which are aligned perpendicularly to one another.

13. A method for mounting a framework (1) or a T-connection (1'), in particular a frame for a window or a door, having the following steps:
- notching a seal profile (6), which is provided with at least one hollow chamber, on an outer wall (61);
- buckling the seal profile (6) at the notched section;
- inserting a corner element (5) at the notched section, and
- mounting the seal profile (6) on a framework profile (2, 2', 3, 3') to produce a framework (1) or a T-connection (1').

14. The method according to Claim 13, **characterized in that** the corner element (5) is latched on one or two framework profiles (2, 2', 3, 3') in the corner region.

15. The method according to Claim 13 or 14, **characterized in that**, after the mounting of the corner element (5), a sealant is injected into a channel (10) in the corner element (5).

## Revendications

1. Châssis dormant pour une fenêtre ou une porte comprenant un châssis (1) ou un assemblage en T (1') et un profilé d'étanchéité (6) qui est fixé par une partie de base (60) sur un profilé de châssis (2, 2', 3, 3'), le profilé d'étanchéité (6) étant situé dans la zone médiane du profilé de châssis (2, 2', 3, 3'),
**caractérisé en ce que**
le profilé d'étanchéité (6) est entaillé dans une zone de coin du châssis (1) ou de l'assemblage en T (1') sur son côté externe et est orienté angulairement.

2. Châssis dormant conforme à la revendication 1,
**caractérisé en ce qu'**
un élément de coin (5) est positionné sur l'entaille du profilé d'étanchéité (6).

3. Châssis dormant conforme à la revendication 1 ou 2,
**caractérisé en ce que**
le profilé d'étanchéité (6) est réalisé sous la forme d'un profilé à cavité.

4. Châssis dormant conforme à l'une des revendications précédentes,
**caractérisé en ce que**
le profilé d'étanchéité (6) comporte une paroi externe (61) munie de la partie de base (60) et une paroi interne (62) sur laquelle est formée une saillie d'étanchéité (69) et la paroi externe (61) et la paroi interne (62) sont reliées entre elles par plusieurs parois intermédiaires (63, 64, 65, 66).

5. Châssis dormant conforme à l'une des revendications précédentes,
**caractérisé en ce que**
le profilé d'étanchéité (6) comporte une paroi externe (61) et une paroi interne (62) qui sont reliées entre elles par des parois intermédiaires (63, 64, 65, 66), et il est prévu sur le profilé d'étanchéité (6) une entaille qui s'étend à travers de la paroi externe (61) et d'au moins une zone des parois intermédiaires (63, 64, 65, 66).

6. Châssis dormant conforme à l'une des revendications précédentes,
**caractérisé en ce qu'**
au moins un canal (10) permettant de répartir une masse d'étanchéité est formé sur l'élément de coin (5).

7. Châssis dormant conforme à l'une des revendications précédentes,
**caractérisé en ce que**
l'élément de coin (5) est réalisé au moins partiellement en un matériau élastique, et peut être encliqueté sur des traverses (25, 26) d'un profilé de châssis (2, 2', 3, 3').

8. Châssis dormant conforme à l'une des revendications précédentes,
**caractérisé en ce que**
l'élément de coin (5) comporte des saillies (53, 54, 55) qui peuvent être introduites dans des cavités du profilé d'étanchéité (6).

9. Châssis dormant conforme à l'une des revendications précédentes,
**caractérisé en ce que**
le profilé d'étanchéité (6) est prévu sur la périphérie du châssis (1).

10. Châssis dormant conforme à la revendication 9,
**caractérisé en ce que**
les deux extrémités frontales du profilé d'étanchéité (6) sont situées bout à bout.

11. Châssis dormant conforme à la revendication 9 ou 10,
**caractérisé en ce que**
quatre éléments de coin (5) sont prévus sur le châssis (1) au moyen desquels un profilé d'étanchéité en une seule pièce est aligné.

12. Châssis dormant conforme à l'une des revendications précédentes,
**caractérisé en ce qu'**
il comprend un premier profilé de châssis (2) et un second profilé de châssis (3) qui sont orientés à angle droit l'un par rapport à l'autre.

13. Procédé de montage d'un châssis (1) ou d'un assemblage en T (1'), en particulier d'un châssis dormant pour une fenêtre ou une porte comprenant les étapes suivantes consistant à :
- entailler un profilé d'étanchéité (6) équipé d'au moins une cavité sur une paroi externe (61),
- replier le profilé d'étanchéité (6) au niveau du segment entaillé,
- introduire un élément de coin (5) sur le segment entaillé et
- monter le profilé d'étanchéité (6) sur un profilé de châssis (2, 2', 3, 3') pour obtenir un châssis (1) ou un assemblage en T (1').

14. Procédé conforme à la revendication 13,
**caractérisé en ce que**
l'élément de coin (5) est encliqueté sur un ou deux profilé(s) de châssis (2, 2', 3, 3') dans la zone de coin.

15. Procédé conforme à la revendication 13 ou 14,
**caractérisé en ce que**
après le montage de l'élément de coin (5) un agent d'étanchéité est injecté dans un canal (10) de l'élément de coin (5).
